# FASCICULE DE BREVET EUROPEEN

(11) **EP 0 822 018 B1**
(45) Date de publication et mention de la délivrance du brevet: **12.07.2000**
(21) Numéro de dépôt: 97500040.7
(22) Date de dépôt: 19.02.1997
(51) Int. Cl.: B21D 7/14

(54) **Dispositif perfectionné à fixer l'angle de courbure sur appareils à cintrer les tubes**
Vorrichtung zur Regelung der Biegeecke in Rohrbiegemaschinen
Device for controlling the bending angle on tube bending machines

(30) Priorité: 31.07.1996 ES 9602090
(43) Date de publication de la demande: 04.02.1998
(73) Titulaire: SUPER-EGO TOOLS S.A., E-48220 Abadiano (Vizcaya) (ES)
(72) Inventeur: Azkona Ollacarizqueta, Manuel, 48220 Abadiano, (Vizcaya) (ES)
(74) Mandataire: Urizar Barandiaran, Miguel Angel

(56) Documents cités:
- EP-A- 0 611 611
- DE-U- 1 734 033
- GB-A- 1 157 209

## Description

Sur les appareils conventionnels à cintrer les tubes, l'embauchoir de l'appareil tourne en entraînant un mouvement et cintrage du tube, ce qui donne lieu à une consommation d'énergie excessive, à des déformations indésirables à la surface du tube, et à une impossibilité de travailler sur un tube dès lors que ce dernier se trouve déjà en place.

Le même demandeur est titulaire, entre autres, du Brevet Européen 0 611 611, concernant un appareil électrique à courber les tubes utilisant un système de transmission consistant en un moteur électriqueréducteur- sans fin-couronne, et comportant un embauchoir et un patin de forme. Le système de transmission actionne par un mouvement giratoire le patin de forme autour de l'embauchoir. Coaxialement à l'axe de rotation du patin de forme on a disposé un couvercle fin de course muni de moyens fixes de butée et de platines à taquet amovible, disposées angulairement pour faire butée lors de sa rotation avec la saillie d'une tige glissant sur l'armature de l'appareil. Par son mouvement la tige déplace la commande de travail du système de transmission.

Le dispositif pour fixer l'angle de cintrage sur les appareils à courber les tubes objet ue la présente invention offre une nouvelle solution plus efficace et plus précise visant à présélectionner l'angle de cintrage sur les appareils à courber les tubes du type décrit. Il se caractérise par le fait que le patin de forme (5), le couvercle (8), une couronne à graphe (3) et un moyen de serrage (4) sont disposés co-axialement par rapport à l'axe (9) du patin de forme (5); le couvercle est munie d' un rebord fileté (83) coopérant avec le moyen de serrage (4); la jupe angulaire (10) comporte une denture latérale (81); la couronne à graphe (3) est munie d' une denture latérale (31) conjuguée à la denture latérale du couvercle (8), et d'une butée de travail (t); et la butée de travail (t) demeurant dans une position souhaitée par l'utilisateur entre les butées de sécurité (11a, 11b).

La figure 1 est une vue en verticale d'un appareil à courber les tubes, sans embauchoir ni patin, sur lequel s'applique le dispositif objet de l'invention.

La figure 2 est une vue en plan en plan de la figure 1, englobant l'embauchoir (6) et le patin (5).

La figure 3 est une vue frontale du dispositif objet de l'invention, positionné pour un angle concret (a) de cintrage (30°).

La figure 4 est une vue postérieure du dispositif objet de l'invention, positionné pour le même angle (a) de cintrage qu'à la figure antérieure (30°).

La figure 5 est une vue en perspective éclatée des composants du dispositif faisant l'objet de l'invention.

Sur les machines manuelles électriques, il est habituel d'utiliser un système de transmission consistant en un moteur-réducteur-sans fin-couronne, muni d'une commande de travail d'avancement-retour en arrière.

Sur les appareils à courber les tubes sur lesquels est applicable l'appareil de l'invention, la couronne entraîne le mouvement du patin (5), l'embauchoir (6) demeurant fixe.

Avec le patin (5) tourne le dispositif objet de l'invention qui se dispose coaxialement par rapport à l'axe (9) de l'appareil et se composant de:
- un couvercle fin de course (8) fixe à l'axe (9) de l'appareil;
- une couronne (3) qui s'encastre/ se désencastre du couvercle fin de course (8);
- une couronne auxiliaire (7) fixée au couvercle fin de course (8) indicatrice de l'angle (α) à tourner;
- un graphe angulaire sur la couronne (3) ou sur un anneau (a) à fixer sur la couronne (3);
- une rondelle de serrage (4) qui va se fixer sur le couvercle fin de course (8).

Le couvercle fin de course (8) dispose d'une large jupe angulaire (10) dont les extrémités servent de butées de sécurité (11A), (11B) respectivement pour la rotation d'aller-travail et pour le retour-position initiale, dans la mesure où ils vont s'encastrer respectivement à l'aller et au retour, à une saillie (12) fixée sur une tige (13) coulissante (figure 1) qui actionne le dispositif de démarrage/mise à l'arrêt de l'appareil.

Le couvercle fin de course (8) comporte un rebord fileté (83) pour l'accouplement du reste des éléments du dispositif.

Le couvercle (8) dispose d'une denture en bout (81) conjuguée pour s'encastrer/se désencastrer avec une denture (31) de la couronne à graphe (3) qui comporte une butée de travail (t). L'angle maximum de travail intervient lorsque la butée de travail (t) s'appuie sur le taquet de sécurité (11B) de retour en arrière.

Si les dentures (31) (81) se désencastrent, la couronne à graphe (3) peut tourner par rapport au couvercle (8) et la butée de travail (t) qui ressort de la couronne à graphe (3) va se placer pour que l'angle de travail (α) soit celui désiré par l'utilisateur, entre les taquets de sécurité (11A), (11B), puisque ladite butée de travail (t) sera celle qui ira s'encastrer avec la saillie (12) de la tige (13).

La couronne auxiliaire indice (7) dispose en périphérie d'une zone saillante en "V" (71) indiquant l'angle souhaité en vue de courber le tube et se fixant au couvercle (8) au moyen de sa languette (72) dans la rainure (82) (rainé et languetté).

La rondelle de serrage (4) se visse sur le rebord (83) du couvercle (8) et sert à attacher/détacher à l'ensemble des éléments sur le couvercle (8).

Au lieu d'avoir la face extérieure ( C ) sous forme de graphe, la couronne (3) peut se remplacer par l'anneau (a) gradué angulairement et fixé à ladite couronne (3).

## Revendications

1. Appareil électrique pour couder les tubes utilisant un système de transmission consistant en un moteur électrique-réducteur-sans-fin-couronne actionnant, comme élément de rotation, un patin de forme (5), ledit appareil comprenant un embauchoir (6), et, fixée co-axialement au patin de forme (5), un couvercle (8) fin de course ayant une jupe angulaire comportant deux butées de sécurité (11a, 11b) pour faire butoir lors de sa rotation avec une saillie (12) fixée sur une tige coulissante (13) actionnant un dispositif de démarrage/arrêt dudit appareil électrique, caractérisé par le fait que le patin de forme (5), le couvercle (8), une couronne à graphe (3) et un moyen de serrage (4) sont disposés co-axialement par rapport à l'axe (9) du patin de forme (5); le couvercle est munie d' un rebord fileté (83) coopérant avec le moyen de serrage (4); la jupe angulaire (10) comporte une denture latérale (81); la couronne à graphe (3) est munie d' une denture latérale (31) conjuguée à la denture latérale du couvercle (8), et d'une butée de travail (t); et la butée de travail (t) demeurant dans une position souhaitée par l'utilisateur entre les butées de sécurité (11a, 11b).

2. Appareil selon la revendication 1, caractérisé en ce qu'une couronne auxiliaire (7) indique 1' angle souhaité par l'utilisateur pour couder le tube, ladite couronne auxiliaire (7) étant fixée au couvercle (8) et se trouve entre le moyen de serrage (4) et la couronne à graphe (3), ladite couronne à graphe (3) comportant un graphe de graduation angulaire sur la face latérale opposé à la face latérale munie de sa denture (31).

3. Appareil selon la revendication 1, caractérisé par le fait que le moyen de serrage est une rondelle (4), laquelle se visse sur le rebord fileté (83) de la couvercle (8).

## Patentansprüche

1. Elektrisches Gerät zum Rohrbiegen, unter Verwendung eines Übertragungssystems bestehend aus Elektromotor - Getriebe - Schnecke - Kranz und einer Formkufe (5) als Rotationselement. Das genannte Gerät verfügt über eine Leiste (6) und koaxial an der Formkufe (5) ist ein Hubenddeckel (8) mit Winkelmanschette und zwei Sicherheitsanschlägen (11a und 11b) befestigt, damit es bei der Rotation an einem Überhang (12) anschlägt, der an einem Gleitkolben (13) befestigt ist und eine Start- und Stopvorrichtung des elektrischen Geräts auslöst. Dieses elektrische Gerät zeichnet sich durch die Formkufe (5), den Deckel (8), einem markierten Kranz (3) und einer Anziehvorrichtung (4), die koaxial in Bezug auf die Achse (9) der Formkufe (5) angeordnet sind, aus; der Deckel verfügt über eine Rändelkante (83), die mit der Anziehvorrichtung (4) zusammenwirkt; die Winkelmanschette (10) ist seitlich verzahnt (81); der markierte Kranz ist seitlich verzahnt (31) und mit der seitlichen Verzahnung des Deckels (8) verbunden, sowie mit einem Arbeitsanschlag (t) ausgestattet; wobei der Arbeitsanschlag (t) auf der vom Anwender gewünschten Stellung zwischen den Sicherheitsanschlägen (11a, 11b) stehenbleibt.

2. Gerät entsprechend der ersten Anforderung, was sich durch einen Hilfskranz auszeichnet, der den vom Anwender gewünschten Winkel zum Rohrbiegen zeigt, wenn dieser Hilfskranz (7) am Deckel (8) befestigt und zwischen der Anziehvorrichtung (4) und dem markierten Kranz (3) angeordnet ist und dieser markierte Kranz (3) auf der Seitenfront gegenüber der verzahnten Seite (31) eine winkelabgestufte Markierung aufweist.

3. Gerät entsprechend der ersten Anforderung, was sich dadurch auszeichnet, daß die Anziehvorrichtung aus einer Scheibe (4) besteht, die auf den Gewindevorsprung (83) des Deckels (8) geschraubt wird.

## Claims

1. Electrical appliance to bend tubes, using a transmission system consisting of a ring-worm-gear electric motor, which activates, as a rotation element, a form shoe (5), with a form block (6). It also has an end of stroke cover (8) attached coaxially to the form shoe (5), with an angular skirt and two safety stops (11a and 11b), which acts as a rotation stop with a lug (12) attached in a sliding rod (13), which activates an on/off device on the electrical appliance. It is characterised because the form shoe (5), the cover (8), a marked ring (3) and a tightening means (4) are placed coaxially related to the shaft (9) of the form shoe (5). The cover has a filleted edge (83), which co-operates with the tightening means (4); the angular skirt (10) has side toothing (81); the marked ring (3) has side toothing (31) attached to the side toothing of the cover (8), and a work stop (t). The work stop (t) remains in a position desired by the user between the safety stops (11a, 11b).

2. An appliance according to the first claim, characterised because it is comprised of an auxiliary ring (7) which indicates the angle desired by the user to bend the tube, this auxiliary ring (7) being attached to the cover (8). It is placed between the tightening means (4) and the marked ring (3), this marked ring (3) bearing angular graduation mark on the side opposite the side with the toothing (31).

3. An appliance according to the first claim, characterised because the tighting means is a washer (4) which is screwed onto the filleted edge (83) of the cover (8).
